# FASCICULE DE BREVET EUROPEEN

(11) **EP 3 369 674 B1**
(45) Date de publication et mention de la délivrance du brevet: **04.03.2020**
(21) Numéro de dépôt: 18157467.4
(22) Date de dépôt: 19.02.2018
(51) Int. Cl.: B65D 55/06

(54) **DISPOSITIF DE MUSELET POUR LA FERMETURE D'UN BOUCHON D'UNE BOUTEILLE DE CHAMPAGNE OU AUTRE BOISSON EFFERVESCENTE**
DRAHTHALTEELEMENT FÜR DIE VERKORKUNG EINER FLASCHE MIT CHAMPAGNER ODER EINEM ANDEREN SCHAUMWEINÄHNLICHEN GETRÄNK
WIRE CLOSURE DEVICE FOR CLOSING A CAP OF A BOTTLE OF CHAMPAGNE OR ANOTHER EFFERVESCENT BEVERAGE

(30) Priorité: 23.02.2017 FR 1751442
(43) Date de publication de la demande: 05.09.2018
(73) Titulaire: Société Lorraine de Capsules Metalliques - Manufacture de Bouchage, 88140 Contrexeville (FR)
(72) Inventeur: MELAN-MOUTET, MATHIAS, 51100 REIMS (FR)
(74) Mandataire: Gevers & Orès

(56) Documents cités:
- DE-C- 72 038
- DE-C- 254 653
- FR-A- 421 414
- FR-A1- 2 836 456
- FR-A1- 2 918 042
- US-A- 445 803
- US-A- 3 339 775

## Description

La présente invention concerne un dispositif de muselet destiné à la fermeture d'un bouchon d'une bouteille de champagne ou d'une autre boisson effervescente.

Le dispositif de muselet est destiné à maintenir le bouchon sur la bouteille de champagne (ou d'une autre boisson effervescente), afin d'en garantir l'étanchéité malgré la poussée exercée par la pression du gaz.

Généralement, un dispositif de muselet comporte un ensemble réalisé en fil métallique et pourvu de deux parties, à savoir d'une part d'une cage comprenant un anneau destiné à couvrir le sommet du bouchon (en liège) et duquel s'étendent radialement quatre pattes destinées à être rabattues sur le bouchon et le goulot de la bouteille, et d'autre part d'une ceinture qui relie les extrémités libres desdites pattes et qui est bridée sous une bague dudit goulot. Le dispositif de muselet comporte, de plus, une plaque de métal qui constitue l'interface avec le bouchon, en étant intercalée entre celui-ci et l'anneau, et qui a pour fonction d'un point de vue technique de répartir les forces de pression et d'éviter l'incrustation du fil métallique dans le liège, et d'un point de vue esthétique de donner une forme bombée.

Un tel dispositif de muselet, dont la cage comprend quatre pattes, est décrit dans le document FR - 2 836 456.

Un dispositif de muselet de ce type présente toutefois l'inconvénient de nécessiter une grande longueur de fil métallique pour sa réalisation.

Pour pallier au moins cet inconvénient, le document FR - 2 918 042 prévoit un dispositif de muselet comprenant trois pattes se rejoignant au sommet de la cage, en forme de Y.

Ce dernier dispositif de muselet présentent toutefois également des inconvénients. Tout d'abord, la répartition des forces exercées n'est pas homogène, ce qui a tendance à générer une force latérale sur la plaque qui peut se mettre de côté et présente donc un problème de stabilité, avec notamment un risque de déformation de la plaque.

Le document US - 3 339 775 décrit un dispositif de muselet dont la cage comprend deux pattes diamétralement opposées. Le document US - 445 803 et le document DE - 254 653 décrivent un dispositif de muselet dont la cage présente trois pattes. Toutefois, ces dispositifs de muselet ne proposent pas de solutions entièrement satisfaisantes.

La présente invention a pour objet de remédier à l'ensemble de ces inconvénients. Elle concerne un dispositif de muselet destiné à la fermeture d'un bouchon d'une bouteille de champagne ou autre boisson effervescente, ledit dispositif de muselet comportant un ensemble réalisé en fil métallique et pourvu de deux parties, à savoir d'une part d'une cage comprenant trois pattes, et d'autre part d'une ceinture liée à une extrémité libre de chacune desdites pattes, ainsi qu'une plaque associée à ladite cage pour constituer une interface.

Selon l'invention, ledit dispositif de muselet est remarquable en ce que les trois pattes se rejoignent, à leur extrémité opposée à leur extrémité libre, en formant une boucle, et en ce que la plaque comporte trois gorges exclusivement latérales, chacune desdites gorges latérales étant associée à l'une desdites pattes et étant destinée à recevoir une partie de la patte associée, située entre l'extrémité libre et la boucle.

Ainsi, on obtient un dispositif de muselet qui, tout en utilisant une longueur réduite de fil notamment puisqu'il comporte uniquement trois pattes, permet de remédier aux inconvénients précités d'un muselet à trois pattes en forme de Y. En effet, grâce à ladite boucle, on obtient un positionnement très stable de la cage et donc du dispositif de muselet. Cette stabilité est, par ailleurs, renforcée par les trois gorges prévues exclusivement dans une paroi latérale recevant des parties de pattes.

En outre, en raison notamment de l'absence de gorges dans la partie supérieure de la plaque, associée à une répartition équilibrée des forces générée par la boucle circulaire, on réduit les risques de déformation de la plaque notamment sur sa face supérieure.

Dans un mode de réalisation particulier, la plaque comporte un logement annulaire pour recevoir ladite boucle, ce qui permet de renforcer la stabilité en position. De préférence, ledit logement annulaire est délimité radialement à l'intérieur, sur une face dite extérieure de la plaque, par un rebord périphérique, un dôme central, convexe vers l'extérieur, étant formé dans ladite plaque à l'intérieur dudit rebord périphérique. Ce rebord périphérique participe au centrage et au maintien de la boucle du dispositif de muselet.

Par ailleurs, avantageusement, lesdites pattes sont sensiblement rectilignes et sont orientées radialement vers le centre de la boucle, entre la ceinture et la boucle.

Dans un premier mode de réalisation (préféré), lesdites pattes sont réparties autour de la périphérie de la boucle, en formant entre elles, respectivement, deux angles de 135° et un angle de 90°, l'angle de 90° étant situé angulairement, relativement à la circonférence, au niveau d'un anneau de débouchage formé dans la ceinture. Ce mode de réalisation préféré permet notamment une réalisation simplifiée du dispositif de muselet.

En outre, dans un second mode de réalisation, lesdites pattes qui sont sensiblement rectilignes sont uniformément réparties autour de la périphérie de la boucle.

Dans le cadre de la présente invention, la plaque associée à la cage pour former une interface avec le bouchon, peut être réalisée en métal ou en plastique.

Les figures du dessin annexé feront bien comprendre comment l'invention peut être réalisée. Sur ces figures, des références identiques désignent des éléments semblables.
Les figures 1A, 1B et 1C sont, respectivement, des vues en perspective, en vue de dessous et en vue de dessus d'un dispositif de muselet conforme à un premier mode de réalisation.
Les figures 2A, 2B et 2C sont, respectivement, une vue en plan de dessus, une vue latérale et une vue en perspective de dessus d'une plaque du dispositif de muselet conforme au premier mode de réalisation.
Les figures 3A, 3B et 3C sont, respectivement, des vues en perspective, en vue de dessous et en vue de dessus d'un dispositif de muselet conforme à un second mode de réalisation.
Les figures 4A, 4B et 4C sont, respectivement, une vue en plan de dessus, une vue latérale et une vue en perspective de dessus d'une plaque du dispositif de muselet conforme au second mode de réalisation.

Le dispositif de muselet représenté selon un premier mode de réalisation 1A sur les figures 1A à 1C et selon un second mode de réalisation 1B sur les figures 3A à 3C est destiné à la fermeture d'un bouchon (non représenté) d'une bouteille de champagne ou autre boisson effervescente.

Dans la description suivante, les références comprenant la lettre A correspondent audit premier mode de réalisation et celles comprenant la lettre B correspondent audit second mode de réalisation.

Ledit dispositif de muselet 1A, 1B comporte un ensemble 2A, 2B réalisé en fil métallique. Cet ensemble 2A, 2B est pourvu de deux parties, à savoir d'une part d'une cage 3A, 3B comprenant trois pattes 4, 5, 6, et d'autre part d'une ceinture 7 liée à une extrémité libre E1 (ou inférieure) de chacune desdites pattes 4, 5, 6.

Selon l'invention, le dispositif de muselet 1A, 1B est tel que les trois pattes 4, 5, 6 se rejoignent à une extrémité E2, opposée à leur extrémité libre E1, en formant une boucle 9A, 9B, comme représenté notamment sur les figures 1C et 3C. Cette boucle 9A, 9B présente une forme générale circulaire.

Ledit dispositif de muselet 1 comporte également une plaque 8A, 8B associée à la cage 3A, 3B pour constituer une interface avec le bouchon. Cette plaque 8A, 8B a pour fonction d'un point de vue technique de répartir les forces de pression et d'éviter l'incrustation du fil métallique dans le liège du bouchon, et d'un point de vue esthétique de donner une forme bombée.

La plaque 8A relative au premier mode de réalisation 1A est représentée plus spécifiquement sur les figures 2A, 2B et 2C, et celle 8B relative au second mode de réalisation 1B est représentée plus spécifiquement sur les figures 4A, 4B et 4C.

La plaque 8A, 8B présente une face supérieure 10 circulaire pourvue sur sa périphérie (externe) d'un bord latéral 11 annulaire, transversal à la face supérieure 10 en étant légèrement incliné vers l'extérieur au niveau de son bord (inférieur) libre.

De plus, selon l'invention la plaque 8A, 8B comporte trois gorges latérales 12, 13 et 14 pratiquées exclusivement dans le bord latéral 11, comme visible par exemple sur les figures 2A et 4A. Les gorges latérales 12, 13 et 14 sont associées respectivement auxdites pattes 4, 5 et 6. Ces gorges latérales 12, 13 et 14 sont rectilignes, sont pratiqués verticalement le long de la paroi 11 et présentent en section une forme, en partie, en arc de cercle. Les gorges 12, 13 et 14 se prolongent vers le dessous (vers la partie inférieure) de la plaque 8A, 8B, sous forme d'ergots 12A, 13A et 14A, comme visible sur les figures 2B et 4B. Ces gorges 12, 13 et 14 sont destinées à recevoir une partie de chaque patte 4, 5, 6 associée, située entre l'extrémité libre E1 et la boucle 9A.

Ainsi, on obtient un dispositif de muselet 1A, 1B qui, tout en utilisant une largeur réduite de fil puisqu'il comporte uniquement trois pattes 4, 5, 6, permet de remédier aux inconvénients d'un muselet à trois pattes en forme de Y. En effet, grâce à ladite boucle 9A, 9B, on obtient un positionnement très stable de la cage 3A, 3B et donc du dispositif de muselet 1A, 1B. Cette stabilité est, par ailleurs, renforcée par les trois gorges 12, 13 et 14 recevant des parties des pattes 4, 5 et 6.

Par ailleurs, en raison notamment de l'absence de gorges dans la partie supérieure de la plaque 8A, 8B, associée à une répartition équilibrée des forces générée par la boucle 9A, 9B circulaire, on réduit les risques de déformation de la plaque 8A, 8B notamment sur sa face supérieure.

De plus, l'aspect esthétique est renforcé par l'absence des gorges dans la partie supérieure de la plaque 8A, 8B.

Dans les modes de réalisation représentés, la plaque 8A, 8B comporte un logement annulaire 15 en forme de rebord, comme montré par exemple sur les figures 2C et 4C, qui est destiné à recevoir ladite boucle 9A, 9B, ce qui permet de renforcer la stabilité en position de l'ensemble 2A, 2B.

De préférence, ce logement annulaire 15 est délimité radialement à l'intérieur, sur une face 16 dite extérieure de la plaque 8A, 8B, par un rebord périphérique 17. Sur ce rebord périphérique 17 est formé un dôme central 18, qui est convexe vers l'extérieur et, qui est formé dans ladite plaque 8A, 8B, comme montré sur les figures 2C et 4C.

Le rebord périphérique 17 formant un épaulement favorise le centrage de la boucle 9A, 9B et participe au maintien de la boucle 9A, 9B de l'intérieur.

Par ailleurs, les trois pattes 4, 5 et 6 sont sensiblement rectilignes et sont orientées radialement vers le centre C de la boucle 9A, 9B, en vue en plan, entre la ceinture 7 et la boucle 9A, 9B.

Dans le premier mode de réalisation 1A préféré, comme représenté notamment sur la figure 1C, les trois pattes 4, 5, 6 sont réparties autour de la périphérie de la boucle 9A, en formant entre elles en vue en plan, respectivement, deux angles αA et βA de 135° (entre les pattes 4 et 5 et entre les pattes 5 et 6) et un angle δA de 90° entre les pattes 4 et 6.

L'angle δA de 90° est situé angulairement, relativement à la circonférence, au niveau d'un anneau de débouchage 19 formé dans la ceinture 7. Ce mode de réalisation préféré permet notamment une réalisation simplifiée du dispositif de muselet 1A.

Les gorges 12, 13 et 14 de la plaque 8A associée sont réparties de façon similaire en plan, comme représenté sur la figure 2A.

En outre, dans le second mode de réalisation, comme représenté notamment sur la figure 3A, les trois pattes 4, 5 et 6 qui sont sensiblement rectilignes, sont uniformément réparties (en vue en plan) autour de la périphérie de la boucle 9B, c'est-à-dire avec un angle αB, βB, δB de 120° entre chaque couple de pattes 4, 5 et 6.

Les gorges 12, 13 et 14 la plaque 8B associée sont réparties de façon similaire en plan, comme représenté sur la figure 4A.

Ce second mode de réalisation apporte, avec cette répartition uniforme, un équilibre des forces entraînant une grande stabilité et un risque faible de déformation de la plaque 8B.

Le mode de réalisation 1B se différencie du mode de réalisation 1A par ces valeurs différentes des angles. Tous les autres éléments présentent les mêmes caractéristiques que celles relatives au premier mode de réalisation.

La ceinture 7 comporte un surplus de fil pour permettre le bridage autour du goulot par tortillage et la création de l'anneau de débouchage 19.

Dans le cadre de la présente invention, la plaque 8A, 8B associée à la cage 3A, 3B pour former une interface avec le bouchon, peut être réalisée soit en métal, soit en plastique.

Dans un mode de réalisation particulier, la cage 3A, 3B est réalisée par façonnage d'un seul fil métallique, doublé et torsadé pour former les pattes, tandis que les extrémités des pattes sont ensuite pliées vers l'intérieur côté goulot pour former une boucle de passage du fil de la ceinture 7. La cage 3A, 3B peut également être réalisée selon une conception similaire, par exemple à partir de deux ou quatre fils torsadés.

## Revendications

1. Dispositif de muselet destiné à la fermeture d'un bouchon d'une bouteille de champagne ou autre boisson effervescente, ledit dispositif de muselet (1A, 1B) comportant un ensemble (2A, 2B) réalisé en fil métallique et pourvu de deux parties, à savoir d'une part d'une cage (3A, 3B) comprenant uniquement trois pattes (4, 5, 6), et d'autre part d'une ceinture (7) liée à une extrémité libre (E1) de chacune desdites pattes (4, 5, 6), ainsi qu'une plaque (8A, 8B) associée à ladite cage (3A, 3B) pour constituer une interface,
**caractérisé en ce que** les trois pattes (4, 5, 6) se rejoignent, à leur extrémité (E2) opposée à leur extrémité libre (E1), en formant une boucle (9A, 9B), et **en ce que** la plaque (8A, 8B) comporte trois gorges (12, 13, 14) exclusivement latérales, chacune desdites gorges latérales (12, 13, 14) étant associée à l'une desdites pattes (4, 5, 6) et étant destinée à recevoir une partie de la patte (4, 5, 6) associée, située entre l'extrémité libre (E1) et la boucle (9A, 9B).

2. Dispositif de muselet selon la revendication 1,
**caractérisé en ce que** la plaque (8A, 8B) comporte un logement annulaire (15) pour recevoir ladite boucle (9A, 9B).

3. Dispositif de muselet selon la revendication 2,
**caractérisé en ce que** ledit logement annulaire (15) est délimité radialement à l'intérieur, sur une face (16) dite extérieure de la plaque (8A, 8B), par un rebord périphérique (17), un dôme central (18) convexe vers l'extérieur étant formé dans ladite plaque (8A, 8B) à l'intérieur de ce rebord périphérique (17).

4. Dispositif de muselet selon l'une quelconque des revendications 1 à 3,
**caractérisé en ce que**, en vue en plan, lesdites pattes (4, 5, 6) sont sensiblement rectilignes et sont orientées radialement vers le centre (C) de la boucle (9A, 9B), entre la ceinture (7) et la boucle (9A, 9B).

5. Dispositif de muselet selon la revendication 4,
**caractérisé en ce que**, en vue en plan, lesdites pattes (4, 5, 6) sont réparties autour de la périphérie de la boucle (9A), en formant entre elles, respectivement, deux angles (αA et βA) de 135° et un angle (δA) de 90°, l'angle (δA) de 90° étant situé angulairement, relativement à la circonférence, au niveau d'un anneau de débouchage (19) formé dans la ceinture (7).

6. Dispositif de muselet selon la revendication 4,
**caractérisé en ce que**, en vue en plan, lesdites pattes (4, 5, 6) sont sensiblement rectilignes et sont uniformément réparties autour de la périphérie de la boucle (9B).

7. Dispositif de muselet selon l'une quelconque des revendications 1 à 6,
**caractérisé en ce que** les gorges latérales (12, 13, 14) sont pratiquées exclusivement dans une paroi latérale annulaire (11) de la plaque (8A, 8B).

8. Dispositif de muselet selon l'une quelconque des revendications 1 à 7,
**caractérisé en ce que** ladite plaque (8A, 8B) est en métal.

9. Dispositif de muselet selon l'une quelconque des revendications 1 à 7,
**caractérisé en ce que** ladite plaque (8A, 8B) est en plastique.

## Patentansprüche

1. Drahthaltevorrichtung, die für die Verkorkung einer Champagnerflasche oder eines anderen schäumenden Getränks bestimmt ist, wobei die Drahthaltevorrichtung (1A, 1B) eine Montage (2A, 2B) beinhaltet, die aus Metalldraht hergestellt und mit zwei Teilen versehen ist, nämlich einerseits mit einem Käfig (3A, 3B), der nur drei Pratzen (4, 5, 6) umfasst, und andererseits mit einem Gürtel (7), der an einem freien Ende (E1) jeder der Pratzen (4, 5, 6) verbunden ist, sowie mit einer Platte (8A, 8B), die mit dem Käfig (3A, 3B) assoziiert ist, um eine Schnittfläche zu schaffen,
**dadurch gekennzeichnet, dass** die drei Pratzen (4, 5, 6) an ihrem Ende (E2), das ihrem freien Ende (E1) entgegengesetzt ist, aufeinandertreffen, indem eine Schleife (9A, 9B) gebildet wird, und dass die Platte (8A, 8B) drei ausschließlich seitliche Nuten (12, 13, 14) beinhaltet, wobei jede der seitlichen Nuten (12, 13, 14) mit einer der Pratzen (4, 5, 6) assoziiert ist, und dazu bestimmt ist, einen Teil der assoziierten Pratze (4, 5, 6), die zwischen dem freien Ende (E1) und der Schleife (9A, 9B) liegt, zu empfangen.

2. Drahthaltevorrichtung nach Anspruch 1,
**dadurch gekennzeichnet, dass** die Platte (8A, 8B) eine ringförmige Aufnahme (15) zum Aufnehmen der Schleife (9A, 9B) beinhaltet.

3. Drahthaltevorrichtung nach Anspruch 2,
**dadurch gekennzeichnet, dass** die ringförmige Aufnahme (15) radial in dem Inneren auf einer Fläche (16), die außerhalb der Platte (8A, 8B) genannt wird, durch einen umfänglichen Rand (17) abgegrenzt ist, wobei eine zentrale Kuppel (18), die nach außen konvex ist, in der Platte (8A, 8B) in dem Inneren dieses umfänglichen Rands (17) gebildet ist.

4. Drahthaltevorrichtung nach einem der Ansprüche 1 bis 3,
**dadurch gekennzeichnet, dass** die Pratzen (4, 5, 6) in Draufsicht im Wesentlichen geradlinig und radial zu der Mitte (C) der Schleife (9A, 9B) zwischen dem Gürtel (7) und der Schleife (9A, 9B) ausgerichtet sind.

5. Drahthaltevorrichtung nach Anspruch 4,
**dadurch gekennzeichnet, dass** die Pratzen (4, 5, 6) in Draufsicht um den Umfang der Schleife (9A) verteilt sind, indem sie miteinander jeweils zwei Winkel (αA und βA) zu 135° und einen Winkel (δA) zu 90° bilden, wobei der Winkel (δA) zu 90° winkelig bezüglich des Umfangs in dem Bereich eines Entkorkungsrings (19), der in dem Gürtel (7) gebildet ist, liegt.

6. Drahthaltevorrichtung nach Anspruch 4,
**dadurch gekennzeichnet, dass** die Pratzen (4, 5, 6) in Draufsicht im Wesentlichen geradlinig sind und gleichmäßig um den Umfang der Schleife (9B) verteilt sind.

7. Drahthaltevorrichtung nach einem der Ansprüche 1 bis 6,
**dadurch gekennzeichnet, dass** die seitlichen Nuten (12, 13, 14) ausschließlich in einer ringförmigen Seitenwand (11) der Platte (8A, 8B) angelegt sind.

8. Drahthaltevorrichtung nach einem der Ansprüche 1 bis 7,
**dadurch gekennzeichnet, dass** die Platte (8A, 8B) aus Metall ist.

9. Drahthaltevorrichtung nach einem der Ansprüche 1 bis 7,
**dadurch gekennzeichnet, dass** die Platte (8A, 8B) aus Kunststoff ist.

## Claims

1. Cork wiring device intended for the closure of a stopper of a bottle of champagne or some other effervescent drink, said cork wiring device (1A, 1B) comprising an assembly (2A, 2B) made of metal wire and provided with two parts, namely on the one hand a cage (3A, 3B) comprising only three legs (4, 5, 6), and on the other hand a band (7) joined to a free end (E1) of each of said legs (4, 5, 6), as well as a plate (8A, 8B) associated with said cage (3A, 3B) to constitute an interface,
**characterised in that** the three legs (4, 5, 6) meet at their end (E2) opposite their free end (E1), forming a loop (9A, 9B), and **in that** the plate (8A, 8B) comprises three exclusively lateral grooves (12, 13, 14), each of said lateral grooves (12, 13, 14) being associated with one of said legs (4, 5, 6) and intended to receive a portion of the associated leg (4, 5, 6), located between the free end (E1) and the loop (9A, 9B).

2. Cork wiring device according to claim 1,
**characterised in that** the plate (8A, 8B) comprises an annular recess (15) for receiving said loop (9A, 9B).

3. Cork wiring device according to claim 2,
**characterised in that** said annular recess (15) is delimited radially inwards, on a so-called outer face (16) of the plate (8A, 8B), by a peripheral flange (17), a central dome (18), convex outwards, being formed in said plate (8A, 8B) inside this peripheral flange (17).

4. Cork wiring device according to any one of claims 1 to 3,
**characterised in that** in plan view, said legs (4, 5, 6) are approximately rectilinear and are oriented radially towards the centre (C) of the loop (9A, 9B), between the band (7) and the loop (9A, 9B).

5. Cork wiring device according to claim 4,
**characterised in that** in plan view, said legs (4, 5, 6) are distributed around the periphery of the loop (9A), between them forming, respectively, two angles (αA and βA) of 135° and one angle (δA) of 90°, the angle (δA) of 90° being located angularly, relative to the circumference, at the level of an uncorking ring (19) formed in the band (7).

6. Cork wiring device according to claim 4,
**characterised in that** in plan view, said legs (4, 5, 6) are approximately rectilinear and are uniformly distributed around the periphery of the loop (9B).

7. Cork wiring device according to any one of claims 1 to 6,
**characterised in that** the lateral grooves (12, 13, 14) are made exclusively in an annular side wall (11) of the plate (8A, 8B).

8. Cork wiring device according to any one of claims 1 to 7,
**characterised in that** said plate (8A, 8B) is made of metal.

9. Cork wiring device according to any one of claims 1 to 7,
**characterised in that** said plate (8A, 8B) is made of plastic.
